# EUROPÄISCHE PATENTSCHRIFT

(11) **EP 0 034 297 B1**
(45) Veröffentlichungstag und Bekanntmachung des Hinweises auf die Patenterteilung: **26.09.1984**
(21) Anmeldenummer: 81100757.4
(22) Anmeldetag: 03.02.1981
(51) Int. Cl.: E02D 17/08

(54) **Verbaueinheit für Gräben**
Supporting unit for trenches
Unité de souténement pour fossés

(30) Priorität: 09.02.1980 DE 3004923
(43) Veröffentlichungstag der Anmeldung: 26.08.1981
(73) Patentinhaber: Krings, Josef, D-5138 Heinsberg-Oberbruch (DE)
(72) Erfinder: Krings, Josef, D-5138 Heinsberg-Oberbruch (DE)
(74) Vertreter: Rauh, Wolfgang Kurt

## Beschreibung

Die Erfindung betrifft eine Verbaueinheit für Gräben bestehend einerseits aus mindestens einem waagrechten, in Querrichtung verstellbaren Tragrahmen aus waagerechten Längsholmen und waagerechten Spreizen, mit an den Längsholmen befestigten Führungsköpfen und andererseits aus einer Vielzahl von senkrecht zu und an den Längsholmen geführten, im Querschnitt wellenförmigen Rammdielen, die auf ihrer Innenseite ein Führungsprofil für die am Tragrahmen befestigten Führungsköpfe aufweisen und wobei Verriegelungseinrichtungen zur zeitweiligen Verbindung des Tragrahmens mit den Rammdielen vorgesehen sind.

Bei einer solchen, aus der DE-A 27 20 719 bekannten Verbaueinheit ist es sehr zeitraubend und mühsam, wenn die Einzelprofile im zu schützenden Graben zusammengesetzt werden müssen. Es ist daher erwünscht, die Tragrahmen und Rammdielen bereits vor ihrem Einbau zusammenzusetzen und dieses Gebilde gewissermaßen als Verbaukorb, in den abzusichernden Graben abzusenken. In gleicher Weise ist es erwünscht, nach Beendigung der Verbauarbeiten die Verbaueinheit möglichst als Ganzes aus dem Grabenstück herauszuheben.

Bei der bekannten Vorrichtung besteht die Verriegelungseinrichtung aus an den Stützblechen für die Führungsköpfe und an den Führungsprofilen angeordneten Löchern, durch die, wenn sie miteinadner fluchten, Verriegelungsbolzen parallel zu den Längsholmen gesteckt werden können. Die Anwendung dieser Einrichtung ist in der Praxis schwierig, weil es schwer ist, die Löcher genau miteinander in Flucht zu bringen, zumal man die Löcher an den Führungsprofilen nicht einsehen kann.

Aus der GB-A 1416 995 ist es andererseits bei einer Vorrichtung zum Einrammen von Rammdielen Längslöcher in den Rammdielen vorzusehen, auf diese ein leiterartiges Gehäuse aufzuschweißen und durch diese Öffnungen Verriegelungsbolzen zu stecken, die beiderseits auf Längsholmen abgestützt sind, die die Vorder- und Rückseite der Rammdielen umfassen.

Der Erfindung liegt die Aufgabe zugrunde, eine Verbaueinheit der eingangs genannten Art zu schaffen, die ohne Beeinträchtigung der Festigkeit der Rammdielen und deren Dichtungsfunktion eine zeitweilige feste Verbindung von Tragrahmen und allen Rammdielen ermöglicht, um diese Vorrichtung als Ganzes in ein ausgehobenes Grabenstück einzusetzen oder aus diesem herauszuziehen. Dabei soll die Ausführung so robust, praxisnah und preiswert wie möglich gestaltet werden.

Die Lösung der Aufgabe besteht erfindungsgemäß in den kennzeichnenden Merkmalen des Anspruches. Sie ermöglichen auf einfache und rasche Weuse eine Koppelung der Rammdielen mit dem Tragrahmen mit vertetbaren Toleranzen. Die Fachböden vermittel dabei den Rammdielen eine zusätzliche Festigkeit. Die Verriegelungseinrichtungen sind vom Innern der Vorrichtung frei zugänglich und können auch wahlweise gelöst oder geschlossen werden.

Nachstehend ist die Erfindung anhand der Zeichnung an einem Ausführungsbeispiel näher erläutert. Es zeigen :
Figur 1 eine perspektivische Teilansicht einer Verbaueinheit gemäß der Erfindung,
Figur 2 eine Draufsicht auf eine Verbaueinheit,
Figur 3 eine Draufsicht auf eine Verriegelungseinrichtung in vergrößertem Maßstab und
Figur 4 eine Seitenansicht einer Verriegelungseinrichtung.

Gemäß den Fig. 1 und 2 besteht die Verbaueinheit aus mindestens einem starren Tragrahmen 1, der seinerseits aus je zwei Längsholmen 2 und an deren Enden angreifenden, längsverstellbaren Spreizen 3 besteht. Die Längsholme 2 bestehen aus Profilstahlträgern.

In regelmäßigem Abstand auf den Längsholmen verteilt sind Führungseinrichtungen 4 angeordnet. Diese bestehen aus ober- und unterhalb des Längsholmes 2 angeschweißten Knotenblechen 5 mit einem nach außen weisenden Steg 6, an dem ein lotrechtes, nach außen offenes U-Profil 7 angeschweißt ist.

In diesem U-Profil 7 sind um waagerechte Achsen umlaufende Stützrollen 8 gelagert.

An der Rückseite des U-Profils 7 sind in Ausnehmungen des Steges 6 scheibenförmige Rollen 9 gelagert, die jeweils um waagerechte, senkrecht zu den Achsen der Rollen 8 gelagerte Achsen drehbar sind. Das U-Profil 7 und die Rollen 8, 9 bilden jeweils einen Führungskopf 10.

Dem Tragrahmen 1 sind ferner eine Anzahl Rammdielen 11 zugeordnet, die ein wellenförmiges Profil haben, das so ausgebildet ist, daß sich die Seitenkanten benachbarter Rammdielen 11 übergreifen. In einer nach außen vorstehenden Abkantung jeder Rammdiele ist ein C-Profilträger 12 eingeschweißt, in dem der zugeordnete Führungskopf 10 formschlüssig so aufnehmbar ist, daß die Rammdiele 11 senkrecht zum Tragrahmen 1 geführt ist.

In dem verbliebenen Hohlprofil 14 zwischen dem C-Profilträger 12 und einer Wange 13 der Rammdiele 11 sind mit regelmäßigem Abstand übereinander eine Anzahl Anschläge 15 eingeschweißt, die aus waagerechten Fachböden gebildet sind.

Neben den Führungseinrichtungen 4 sind auf den Längsholmen 2 des Tragrahmens 1 jeder Rammdiele zugeordnete Verriegelungseinrichtungen 16 angeordnet, die in den Fig. 3 und 4 in vergrößertem Maßstab dargestellt sind.

Jede Verriegelungseinrichtung 16 besteht aus einer auf dem jeweiligen Längsholm 2 befestigten Grundplatte 17, einem darauf angebrachten Lagerbock 18, einem im Lagerbock 18 quer zur Längsrichtung des Längsholmes 2 axial bewegbaren Verriegelungsbolzen 19 und Anschlägen 20, 21. Der Anschlag 20 ist seitlich des Verriegelungsbolzens 19 angeordnet und dient einem an diesem befestigten Sperrhebel 22 als Anlage.

Dieser Sperrhebel 22 ist radial am Verriegelungsbolzen 19 befestigt. Der Anschlag 21 ist axial zum Verriegelungsbolzen 19 angeordnet und begrenzt dessen Hub nach rückwärts.

Der vordere Teil 23 des Verriegelungsbolzens 19 ragt in der Sperrstellung (Fig. 3 und 4) in den Raum des Hohlprofils 14 hinein und würde bei einer Relativbewegung zwischen dem Tragrahmen 1 und der Rammdiele 11 an einem der ihn oben und unten begrenzenden Fachböden 15 anstoßen.

Durch eine einfache Vierteldrehung des Verriegelungsbolzens 19 und des mit ihm verbundenen Sperrhebels 22, sowie Zurückziehen des Verriegelungsbolzens 19 gegen den Anschlag 21 wird die Verriegelung aufgehoben. Die Rammdiele 11 ist dann gegenüber dem Tragrahmen freibeweglich.

Im Betrieb kann so die ganze Verbaueinheit außerhalb des zu verbauenden Grabenstücks vormintiert und dann mittels eines geeigneten Hebzeuges in das mehr oder weniger tief ausgehobene Grabenstück abgesenkt werden. Dort könnendann die Rammdielen nach ihrer Entriegelung tiefer in das Erdreich eingerammt werden. Durch die V ormontage der Verbaueinheit werden beträchtliche Einfädelungsarbeiten und nachstellarbeiten vermieden und wird ein gleichzeitiger vorläfiger Schutz des Grabeninnern hergestellt.

Um die Verbaueinheit aus dem wieder verfüllten Graben herauszuziehen, wird der Tragrahmen wieder mit den Rammdielen verriegelt und kann dann als Einheit vom Hebzeug aufgenommen werden.

## Patentansprüche

Verbaueinheit für Gräben, bestehend einerseits aus mindestens einem waagerechten, in Querrichtung verstellbaren Tragrahmen (1) aus waagerechten Längsholmen (2) und waagerechten Spreizen (3), mit an den Längsholmen (2) befestigten Führungsköpfen (10) und andererseits aus einer Vielzahl von senkrecht zu und an den Längsholmen (2) geführten, im Querschnitt wellenförmigen Rammdielen (11), die auf ihrer Innenseite ein Führungsprofil (12) für die am Tragrahmen (1) befestigten Führungsköpfe (10) aufweisen und wobei Verriegelungseinrichtungen (16) zur zeitweiligen Verbindung des Tragrahmens (1) mit den Rammdielen (11) vorgesehen sind, dadurch gekennzeichnet, daß jede Rammdiele (11) in Hohlprofilabschnitten (14) ihrer (Dem Grabeninnern zugewandten) Innenseite mit Abstand übereinander angeordnete und nicht über das Querschnittsprofil der Rammdiele (11) hinausragende waagerechte Fachböden (15) aufweist und daß die Verriegelungseinrichtungen (16) auf den Längsholmen (2) angeordnet sind und jeweils aus einem durch einen Lagerbock (18) geführten, einen radialen, mit einem seitlichen Sperranschlag (20) zusammenwirkenden Sperrhebel (22) aufweisenden Verriegelungsbolzen (19) besteht, der in und aus dem Bereich (14) zwischen zwei übereinander angeordneten Fachböden (15) einer zugeordneten Rammdiele (11) bewegbar ist.

## Claims

A ditch shoring unit, comprising on the one hand, at least one horizontal adjustable support frame (1) including horizontal, longitudinal girders (2) and horizontal struts (3), and guide heads (10) mounted on said girders (2), and, on the other hand, a plurality of pile driving deal boards (11), having a wave-shaped cross section and being guided along said girders (2) and vertically with respect thereto, and further each pile driving deal board having on its inside surface a guide profile (12) for receiving said guide heads (10) which are mounted on the support frame (1) ; and locking means (16) adapted to temporary connect said support frame (1) to said pile driving deal boards (11), characterized in that each pile driving deal board (11) on its inside surface (directed to the center of the ditch) has vertically spaced- apart horizontal partitions (15) which do not extend beyond the profile of the cross-section of said pile driving deal board and that said locking means (16) are located on said girders (2) and each including a support bearing (18) through which a locking bolt (19) is guided, having a radially extending locking lever (22) which coacts with a laterally disposed locking abutment (20), which locking bolt (19) is capable to be moved into and out of the range (14) between two superimposed partitions (15) of an associated pile driving deal board (11).

## Revendications

Unité de soutènement pour tranchées consistant d'une part, en au moins un cadre porteur horizontal (1) réglable en direction transversal, constitué de longerons horizontaux (2) et de traverses horizontales (3) avec des têtes de guidage (10) fixées sur les longerons (2), et d'autre part, en un grand nombre de palplanches (11) montées perpendiculairement à et sur les longerons (2) et de section transversale en forme d'ondes, qui présentent sur leur face interne un profilé de guidage (12) pour les têtes de guidage (10) fixées sur le cadre porteur (1) et qui sont pourvus de moyens de verrouillage (16) pour la liaison momentanée du cadre porteur (1) avec les palplanches (11), caractérisée en ce que chaque palplanche (11) présente dans des sections de profil creux (14) de sa face interne (tournée vers l'intérieur de la tranchée) des fonds de caisson horizontaux (15) disposés à distance l'un au-dessus de l'autre et ne faisant pas saillie en dehors du profil transversal de la palplanche (11), et en ce que les moyens de verrouillage (16) sont disposés sur les longerons (2) et consistent chacun en un boulon de verrouillage (19) guidé à travers un palier (18) et présentant un levier de blocage radial (22) coopérant avec une butée de blocage latérale, boulon qui est déplaçable dans et hors de la zone (14) entre deux fonds de caisson (15) disposés l'un au-dessus de l'autre d'une palplanche en question.
